# EUROPÄISCHE PATENTANMELDUNG

(11) **EP 1 193 346 A1**
(43) Veröffentlichungstag der Anmeldung: **03.04.2002**
(21) Anmeldenummer: 00121047.5
(22) Anmeldetag: 27.09.2000
(51) Int. Cl.: E01C 5/00

(54) **Bodenbelagelement aus Kunststeinmaterial mit einer Grundform, die - grob gesprochen - länglich-rechteckig ist und mit Verzahnungen am Umfang**

(71) Anmelder: Karl Weber Betonwerk GmbH & Co. KG, 32457 Porta Westfalica (DE)
(72) Erfinder: Schmitz, Michael, 77836 Rheinmünster (DE); Drost, Andreas, 76135 Karlsruhe (DE)
(74) Vertreter: Klunker . Schmitt-Nilson . Hirsch

(57) **Zusammenfassung**

Bodenbelagelement aus Kunststeinmaterial mit einer Grundform, die - grob gesprochen - länglich-rechteckig ist, und mit Verzahnungen am Umfang,
gekennzeichnet durch die folgenden Merkmale in Kombination:
(a) an einer ersten Längsseite des Bodenbelagelements folgen ein erster Verzahnungsabschnitt (6.1), ein weiter nach außen führender Zwischen-Schrägabschnitt (8.1), ein zweiter Verzahnungsabschnitt (6.2), und ein weiter nach innen führender End-Schrägabschnitt (10.1) aufeinander, wobei der zweite Verzahnungsabschnitt dem ersten Verzahnungsabschnitt, um 180° gedreht und nach außen verschoben, entspricht;
(b) an einer zweiten Längsseite des Bodenbelagelements folgen ein dritter Verzahnungsabschnitt (6.3), ein weiter nach außen führender Zwischen-Schrägabschnitt (8.2), ein vierter Verzahnungsabschnitt (6.4) und ein weiter nach innen führender End-Schrägabschnitt (10.2) aufeinenander, wobei der vierte Verzahnungsabschnitt dem dritten Verzahnungsabschnitt um 180° gedreht und nach außen verschoben, entspricht;
(c) an einer ersten Querseite des Bodenbelagelements befindet sich ein fünfter Verzahnungsabschnitt (6.5), der von dem ersten zu dem dritten Verzahnungsabschnitt führt;
(d) an einer zweiten Querseite des Bodenbelagelements befindet sich ein sechster Verzahnungsabschnitt (6.6), der von dem einen End-Schrägabschnitt (10.1) zu dem anderen End-Schrägabschnitt (10.2) führt;
(e) der zweite Verzahnungsabschnitt, der vierte Verzahnungsabschnitt und der sechste Verzahnungsabschnitt sind gleich und durch Drehung um 90° oder 180° um eine virtuelle, erste Drehachse (14), die von der Draufsichtsfläche des Bodenbelagelements aufragt, miteinander zur Deckung bringbar;
(f) der erste Verzahnungsabschnitt, der dritte Verzahnungsabschnitt und der fünfte Verzahnungsabschnitt sind gleich und durch Drehung um 90° oder 180° um eine virtuelle, zweite Drehachse (16), die von der Draufsichtsfläche des Bodenbelagelements aufragt, miteinander zur Deckung bringbar.

## Beschreibung

Gegenstand der Erfindung ist ein Bodenbelagelement aus Kunststeinmaterial mit einer Grundform, die - grob gesprochen - länglich-rechteckig ist, und mit Verzahnungen am Umfang, gekennzeichnet durch die folgenden Merkmale in Kombination:
(a) an einer ersten Längsseite des Bodenbelagelements folgen ein erster Verzahnungsabschnitt, ein weiter nach außen führender Zwischen-Schrägabschnitt, ein zweiter Verzahnungsabschnitt, und ein weiter nach innen führender End-Schrägabschnitt aufeinander, wobei der zweite Verzahnungsabschnitt dem ersten Verzahnungsabschnitt, um 180° gedreht und nach außen verschoben, entspricht;
(b) an einer zweiten Längsseite des Bodenbelagelements folgen ein dritter Verzahnungsabschnitt, ein weiter nach außen führender Zwischen-Schrägabschnitt, ein vierter Verzahnungsabschnitt und ein weiter nach innen führender End-Schrägabschnitt aufeinander, wobei der vierte Verzahnungsabschnitt dem dritten Verzahnungsabschnitt um 180° gedreht und nach außen verschoben, entspricht;
(c) an einer ersten Querseite des Bodenbelagelements befindet sich ein fünfter Verzahnungsabschnitt, der von dem ersten zu dem dritten Verzahnungsabschnitt führt;
(d) an einer zweiten Querseite des Bodenbelagelements befindet sich ein sechster Verzahnungsabschnitt, der von dem einen End-Schrägabschnitt zu dem anderen End-Schrägabschnitt führt;
(e) der zweite Verzahnungsabschnitt, der vierte Verzahnungsabschnitt und der sechste Verzahnungsabschnitt sind gleich und durch Drehung um 90° oder 180° um eine virtuelle, erste Drehachse, die von der Draufsichtsfläche des Bodenbelagelements aufragt, miteinander zur Deckung bringbar;
(f) der erste Verzahnungsabschnitt, der dritte Verzahnungsabschnitt und der fünfte Verzahnungsabschnitt sind gleich und durch Drehung um 90° oder 180° um eine virtuelle, zweite Drehachse, die von der Draufsichtsfläche des Bodenbelagelements aufragt, miteinander zur Deckung bringbar.

Bodenbelagelemente der Klasse, die man mit länglich-rechteckiger Grundform (häufig auch: im wesentlichen doppelt so lang wie breit; diese Charakterisierung wäre jedoch beim erfindungsgemäßen Bodenbelagelement problematisch) charakterisieren kann, sind in großer Anzahl bekannt. Hiervon zu unterscheiden sind andere Grundformen, z.B. quadratisch, achteckig, sechseckig. Typisch für Bodenbelagelemente mit länglich-rechteckiger Grundform ist, daß sie sich meist (wenn die Geometrie der Verzahnungen darauf ausgerichtet ist) in mehreren unterschiedlichen Verlegearten zu Verbänden aus gegenseitig verankerten Bodenbelagelementen verlegen lassen. Das Ausmaß der gegenseitigen Verankerung wird hierbei durch die Geometrie der Verzahnungen, ganz besonders auch das Ausmaß, um welches Vorsprünge gegenüber einer "Neutralllinie" vorspringen und Rücksprünge gegenüber der "Neutrallinie" zurückspringen, bestimmt.

Das erfindungsgemäße Bodenbelagelement zeichnet sich technisch vorteilhaft dadurch aus, daß die Gesichtspunkte der Vielfältigkeit der möglichen Verlegemuster, der Verzahnung zwischen nebeneinander verlegten Bodenbelagelementen und des - bei länglich-rechteckiger Grundform unüblichen - seitlichen Verspringens der Verlegefuge beim Fortschreiten jeweils um im wesentlichen eine halbe Bodenbelagelementlänge zu einer optimalen Gesamtkonzeption verschmolzen sind. Als Ergebnis ergeben sich mit dem erfindungsgemäßen Bodenbelagelement erstellte Bodenbelagverbände, die sich durch hohes Lastaufnahmevermögen (oder anders ausgedrückt: durch hohe Sicherheit gegen ungewollte Bodenbelagelelmentverlagerung unter der Wirkung von Lasten) und durch einfache, bequeme Verlegbarkeit auszeichnen. Auch das lebendige, ansprechende Aussehen des Verbands ist ein positiver Gesichtspunkt.

Da sich bei dem erfindungsgemäßen Bodenbelagelement der zweite Verzahnungsabschnitt "weiter außen" (d.h. in Querrichtung des Bodenbelagelements weiter nach außen verlagert) als der erste Verzahnungsabschnitt befindet, und da das Gleiche für die Relation zwischen dem vierten Verzahnungsabschnitt und dem dritten Verzahnungsabschnitt gilt, entsteht das weiter vorn schon angesprochene seitliche "Verspringen" der Verlegefuge, jeweils wenn man sich um eine etwa halbe Bodenbelagelementlänge längs der Verlegefuge bewegt. Dieses seitliche "Verspringen" steigert die Verbundwirkung der Bodenbelagelemente im Verband bzw. das Lastaufnahmevermögen des Verbands sehr erheblich.

In den Ansprüchen und in der Beschreibung der vorliegenden Patentschrift werden an vielen Stellen Aussagen über geometrische Verhältnisse gemacht, z.B. "Vorsprung", "Rücksprung", "Verzahnung gebildet aus Linienzug aus winklig aneinander anschließenden, geradlinigen Abschnitten". Alle derartigen Aussagen beziehen sich auf eine Betrachtung des Bodenbelagelements in der Draufsicht, d.h. Blick von oben auf die Nutzseite bzw. Oberseite des Bodenbelagelements, als wenn dieses auf einer Unterlage verlegt wäre, sofern nicht ausdrücklich an der betreffenden Stelle etwas anderes ausgesagt ist. Vorzugsweise handelt es sich bei dem erfindungsgemäßen Bodenbelagelement um ein Bodenbelagelement, das für die Erstellung von Bodenbelägen "im Außenbereich" bzw. für die Belegung von Flächen im Freien vorgesehen ist. Als ganz besonders bevorzugtes Einsatzgebiet des erfindungsgemäßen Bodenbelagelements werden Verkehrsflächen, insbesondere solche im Freien, genannt, wie z.B. Flächen für Kraftfahrzeugverkehr, Flächen für Fahrradverkehr, Flächen für Fußgängerverkehr. Besonders typisch und bevorzugt sind Plätze, Höfe, Einfahrten, Wege, Straßen, Fußgängerzonen, Ladezonen, Terrassen, Parkbereiche für Fahrzeuge, Tankstellen, gewerbliche befahrene Flächen, industrielle befahrene Flächen, Werkshöfe, Containerplätze.

Das genannte "Kunststeinmaterial" ist in den meisten Fällen Beton. Als weitere bevorzugte Möglichkeit seien ziegelsteinartige Materialien genannt. Es kommen generell auch alle Materialien in Betracht, bei denen Zuschlag- oder Füllstoffe in zeitabhängig aushärtenden Bindemitteln (z.B. auch Kunststoff) eingelagert sind, insbesondere Polymerbeton.

Im einleitenden Absatz ist von virtuellen Drehachsen gesprochen worden; diese ragen vorzugsweise rechtwinklig von der Nutzseite des Bodenbelagelements auf. Bei der Aussage "Drehung um 90° oder 180°" sind sowohl Drehungen im Uhrzeigersinn als auch Drehungen gegen den Uhrzeigersinn erforderlich, wie weiter unten im Zusammenhang mit den Ausführungsbeispielen noch deutlicher werden wird.

Vorzugsweise weisen alle genannten Verzahnungsabschnitte jeweils mindestens einen Vorsprung und einen Rücksprung gegenüber einer geraden Verbindungslinie ihrer Endpunkte auf. Ganz besonders bevorzugt ist es, wenn jeweils nur ein Vorsprung und nur ein Rücksprung, also nicht mehrere Vorsprünge und nicht mehrere Rücksprunge, vorgesehen sind. Dies erbringt einen optimalen Kompromiß zwischen guter Verankerungswirkung der Verzahnung und Vermeidung der Aufteilung der Verankerungswirkung auf zahlreiche Vorsprünge und Rücksprünge, die dann zwangsläufig jeder für sich recht klein sind, was die Verankerrungswirkung verringert. Es ist aber auch möglich, pro Verzahnungsabschnitt nur einen Vorsprung bzw. nur einen Rücksprung vorzusehen.

Bei dem erfindungsgemäßen Bodenbelagelement kann man vorsehen, daß der erste, der dritte und der fünfte Verzahnungsabschnitt jeweils durchgehend außerhalb einer geraden Verbindungslinie seiner Endpunkte verläuft und daß der zweite, der vierte und der sechste Verzahnungsabschnitt jeweils durchgehend innerhalb einer geraden Verbindungslinie seiner Endpunkte verläuft. Man kann auch "umgekehrt" vorsehen, daß der erste, der dritte und der fünfte Verzahnungsabschnitt jeweils durchgehend innerhalb einer geraden Verbindungslinie seiner Endpunkte verläuft und daß der zweite, der vierte und der sechse Verzahnungsabschnitt jeweils durchgehend ausßerhalb einer geraden Verbindungslinie seiner Endpunkte verläuft. Die Ausdrucksweise "jeweils durchgehend außerhalb der betreffenden Grundlinie verläuft" bedeutet nicht zwingend, daß es sich nur um einen Vorsprung handelt; vielmehre könnte selbst diese Verzahnung einen Vorsprung und einen Rücksprung gegenüber einer "Neutrallinie" besitzen oder sogar mehrere. Analog bedeutet die Aussage "jeweils durchgehend innerhalb der betreffenden Grundlinie verläuft" nicht zwingend, daß es sich um einen einzigen Rücksprung handelt; vielmehr könnte auch in diesem Fall die Verzahnung einen Vorsprung und einen Rücksprung gegenüber einer "Neutrallinie" aufweisen, oder sogar mehrere.

Vorzugsweise sind die Zwischen-Schrägabschnitte und die End-Schrägabschnitte von Verzahnung unbesetzt. Vorzugsweise verlaufen die Zwischen-Schrägabschnitte und die End-Schrägabschnitte jeweils unter einem Winkel von 45° relativ zu der Mittellängsachse des Bodenbelagelements (sei es daß diese Schrägabschnitte von Verzahnung unbesetzt sind, sei es daß diese Schrägabschnitte mit Verzahnung bersetzt sind, wobei in diesem Fall die Winkelangabe die Angabe einer generellen Verlaufsrichtung ist).

Vorzugsweise ist die gerade Verbindungslinie der Endpunkte bei den genannten Verzahnungsabschnitten jeweils länger als die gerade Verbindungslinie der Endpunkte bei den Zwischen-Schrägabschnitten und den End-Schrägabschnitten. Vorzugsweise ist die gerade Verbindungslinie der Endpunkte bei den genannten Verzahnungsabschnitten jeweils mindestens 1,5 mal so lang, stärker vorzugsweise mindestens 2,0 mal so lang, höchst vorzugsweise mindestens 2,5 mal so lang, wie die gerade Verbindungslinie der Endpunkte bei den Zwischen-Schrägabschnitten und den End-Schrägabschniten. Diese Ausführungen stellen für die Verzahnungsabschnitte reichlich Verzahnungslänge zur Verfügung, während die - vorzugsweise nicht mit Verzahnung besetzten - Schrägabschnitte vergleichsweise kurz gehalten sind. Außerdem erhält man hierdurch eine Ausführung, bei welcher der Breitenunterschied zwischen dem von dem ersten, dritten und fünften Verzahnungsabschnitt begrenzten Teil des Bodenbelagelements und dem von dem zweiten, vierten und sechsten Verzahnungsabschnitt begrenzten, anderen Teil des Bodenbelagelements nicht übermäßig groß ist. Dies führt zu einem optimalen Kompromiß zwischen gutem Lastaufnahmevermögen wegen des seitlichen "Verspringens" der Verlegefugen und Vermeidung übermäßig kleiner Teile des Bodenbelagelements, die für sich einem Hineindrücken in den belegten Untergrund möglicherweise zu wenig Widerstand entgegensetzen würden.

Nach einer besonders bevorzugten Weiterbildung der Erfindung sind weder der erste und der dritte Verzahnungsabschnitt noch der zweite und der vierte Verzahnungsabschnitt spiegelbildlich zueinander. Mit dieser Weiterbildung läßt sich eine unerwünscht große Querschnittsschwächung des Bodenbelagelements und damit eine unerwünschte Erhöhung der Bruchgefahr des betreffenden Bodenbelagelements vermeiden. Zu der genannten Nicht-Existenz von spiegelbildlichen Paaren von Verzahnungsabschnitten kommt es, wenn der betreffende Verzahnungsabschnitt, für sich betrachtet, in sich nicht spiegelsymmetrisch zu einer Symmetrieachse, welche rechtwinklig zu der geraden Verbindungslinie der betreffenden Endpunkte verläuft und diese Verbindungslinie halbiert, ist.

Vorzugsweise sind weder der erste und der dritte Verzahnungsabschnitt durch Parallelverschiebung zur Deckung bringbar, noch der zweite und der vierte Verzahnungsabschnitt durch Parallelverschiebung zur Deckung bringbar. Bei den bisher bekannten Bodenbelagelementen mit länglichrecheckiger Grundform sieht man entweder Spiegelbildlichkeit gegenüberliegender Paar von Verzahnungen oder, seltener, gegenüberliegende Paare, die durch Parallelverschiebung zur Deckung bringbar sind. Die letztgenannte Ausführung entsteht, wenn die betreffende Verzahnung, für sich betrachtet, punktsymmetrisch zum Halbierungspunkt der betreffenden geraden Verbindungslinie der Endpunkte der Verzahnung ist. Demgegenüber geht die genannte, erfindungsgemäße Weiterbildung den konträren Weg, die Geometrie "Paare von Verzahnungsabschnitten sind durch Parallelverschiebung zur Deckung bringbar" zu vermeiden. Überraschenderweise schafft man dennoch ein Bodenbelagelement, das - mit nur einer Ausnahme - an die Maximalanzahl der Verlegemöglichkeiten herankommt.

Vorzugsweise sind die genannten Verzahnungsabschnitte jeweils ein Linienzug von winklig aneinander anschließenden, geradlinigen Stücken, besonders bevorzugt von mindestens drei dieser Stücke, ganz besonders bevorzugt von genau drei oder genau vier dieser Stücke. Insbesondere die beiden letztgenannten Ausführungen führen zu Verzahnungsabschnitten, die einerseits gute Verzahnungswirkung mit sich bringen, aber andererseits keine Aufteilung auf zu viele Verankerung stellen. Höchst bevorzugt ist eine Ausführung, bei der der jeweilige Verzahnungsabschnitt mit einem kurzen, ersten Stück beginnt, dann ein längeres zweites Stück und ein längeres drittes Stück folgen, und dann ein viertes Stück den Abschluß bildet. Aus den geometrischen Verhältnissen, die im einleitenden Absatz angesprochen worden sind, resultiert, daß in diesem Fall das erste und das vierte Stück gleich lang sind und das zweite und das dritte Stück gleich lang sind. Außerdem ist bebvorzugt, wenn der durch den zweiten, vierten und sechsten Verzahnungsabschnitt jeweils gebildete Vorsprung gegenüber der geraden Verbindungslinie der Endpunkte des entsprechenden Verzahnungsabschnitt flächenkleiner als der jeweilige, durch die genannten Verzahnungsabschnitte gegenüber der genannten Verbindungslinie gebildete Rücksprung ist; beim ersten, dritten und fünften Verzahnungsabschnitt jeweils umgekehrt, d.h. jeweils flächengrößerer Vorsprung und flächenkleinerer Rücksprung.

Nach einer ebenfalls bevorzugten Alternative sind die genannten Verzahnungsabschnitte jeweils ein gekrümmter Linienzug. Die Krümmung des Linienzugs kann sich in dessen Verlauf allmählich oder sprunghaft ändern. Bevorzugt sind ferner Übergänge von Krümmung im Uhrzeigersinn zu Krümmung gegen den Uhrzeigersinn und umgekehrt. Nach einer weiteren, bevorzugten Alternative sind die genannten Verzahnungsabschnitte jeweils ein Linienzug mit mindestens einem geradlinigen Stück und mit mindestens einem gekrümmten Stück.

Es ist bevorzugt, wenn jeder Verzahnungsabschnitt genau einen Wendepunkt seines Verlaufs hat. Ein Wendepunkt ist gegeben, wenn man beim Fortschreiten längs des Verzahnungsabschnitts an einer Stelle von "Richtungsänderung im Uhrzeigersinn" zu "Richtungsänderung entgegen dem Uhrzeigersinn" wechselt und umgekehrt.

Vorzugsweise ist das Bodenbelagelement am Umfang mit Abstandshalte-Vorsprüngen versehen, wobei die Abstandshalte-Vorsprünge bei der Betrachtung der in der gesamten bisherigen Beschreibung (und in den Ansprüchen 1 bis 14) angesprochenen, geometrischen Verhältnisse unberücksichtigt bleiben. Der letztgenannte Halbsatz bedeutet allerdings nicht, daß es nicht auch Ausführungen gäbe, bei denen selbst bei Berücksichtigung der Abstandshalte-Vorsprünge die angesprochenen, geometrischen Verhältnisse nach wie vor gegeben wären. Die Abstandshalte-Vorsprünge können insbesondere eine Größe zur Festlegung von schmalen Fugen mit einer Breite von höchstens 5 mm zwischen benachbart verlegten Bodenbelagelementen haben, wodurch sich die Verlegung der Bodenbelagelemente vereinfacht. Diese "schmalen" Fugen, die in den meisten Fällen 3 bis 5 mm breit sind, sind diejenigen Fugen, die normalerweise als Verlegefuge zwischen den Bodenbelagelementen im Bodenbelag vorhanden sind und normalerweise nach dem Verlegen der Bodenbelagelemente mit Sand aufgefüllt werden. Wenn die Bodenbelagelemente diese "kleinen" Abstandshalte-Vorsprünge aufweisen, kann der Verleger beim Verlegen einfacher durch das Anstoßen der Abstandshalte-Vorsprünge arbeiten. Andererseits können die Abstandshalte-Vorsprünge insbesondere eine Größe zur Festleegung von breiten Fugen mit einer Breite von mindestens 8 mm zwischen benachbart verlegten Bodenbelagelementen haben, wodurch leistungsfähige Wasserdurchtrittsfugen gebildet sind. Wenn diese "größeren" Abstandshalte-Vorsprünge vorgesehen sind, ergeben sich relativ breite Fugen zwischen benachbart verlegten Bodenbelagelementen. Diese Fugen werden normalerweise ebenfalls mit Sand oder Splitt aufgefüllt, durch diese "breiten" Fugen kann Niederschlagswasser wesentlich effektiver als bei den "schmalen Fugen in Normalbreite" zwischen den Bodenbelagelementen in den Untergrund abfließen, so daß die belegte Fläche nicht mehr an eine Entwässerungskanalisation angeschlossen werden muß und ein Betrag zur erwünschten Anreicherung des Grundwassers geleistet wird. Sowohl bei den "kleineren" Abstandshalte-Vorsprüngen als auch bei den "größeren" Abstandshalte-Vorsprüngen kann man entweder so ausbilden, daß die Vorsprünge eines betrachteten Bodenbelagelements mit Stellen der benachbarten Bodenbelagelemente in Berührung kommen, die dort nicht mit einem Vorsprung versehen sind, oder man kann so ausbilden, daß die Vorsprünge an Stellen mit den benachbart verlegten Bodenbelagelementen in Berührung kommen, wo letztere ebenfalls einen Vorsprung haben; in diesem Fall stoßen also die Vorsprünge jeweils paarweise gegeneinander. Es versteht sich, daß in diesem Fall die Vorsprünge ein "Vorragemaß" gegenüber der sonstigen Bodenbelagelementkontur haben, das in etwa der halben gewünschten Fugenbreite entspricht; im zuerst geschilderten Fall muß das "Vorragemaß" der Vorsprünge in etwa der gewünschten Fugenbreite entsprechen.

Vorzugsweise ist das Bodenbelagelement am Umfang mit Ausnehmungen zur Schaffung leistungsfähiger Wasserdurchtrittsöffnungen versehen, wobei die Ausnehmungen bei der Betrachtung der in der bisherigen Beschreibung (und in den Ansprüchen 1 bis 14) angesprochenen geometrischen Verhältnisse unberücksichtigt bleiben. Der letzte Halbsatz bedeutet allerdings nicht, daß es nicht Ausführungen gäbe, bei denen selbst bei Berücksichtigung der Ausnehmungen die angesprochenen geometrischen Verhältnisse gegeben wären. Für diese leistungsfähigen Wasserdurchtrittsöffnungen und die dadurch erreichte Wasserableitungsfähigkeit des Bodenbelags gilt analog das, was zuvor im Zusammenhang mit den Wasserdurchtrittsfugen ausgeführt worden ist.

Das erfindungsgemäße Bodenbelagselement kann an seiner Oberseite eine Scheinfuge aufweisen, deren Verlauf dem fünften Verzahnungsabschnitt nach Drehung um 180° um die virtuelle, zweite Drehachse entspricht und die von einem Endpunkt des ersten Verzahnungsabschnitts zu einem Endpunkt des dritten Verzahnungsabschitts führt.

Es wird betont, daß der Begriff "Verzahnung" lediglich die Funktion des formschlüssigen Ineinandergreifens bzw. der gegenseitigen Verankerung im verlegten Zustand zwischen zwei benachbarten Bodenbelagelementen zum Ausdruck bringen soll. Es soll insbesondere nicht irgendetwas in Richtung Scharfkantigkeit, Eckigkeit oder winkliger Verlauf von Stücken der Verzahnung zum Ausdruck gebracht werden; auch ein gerundeter Verlauf z.B. gemäß einer Sinuslinie ist selbstverständlich eine Verzahnung im Sinne der Erfindung.

Die Erfindung wird nachfolgend anhand von zeichnerisch dargestellten Ausführungsbeispielen noch näher erläutert. Es zeigt:
- Fig. 1: eine Draufsicht auf ein Bodenbelagelement;
- Fig. 2: eine Draufsicht auf ein abgewandeltes Bodenbelagelement;
- Fig. 3: einen Ausschnitt aus einem Bodenbelag, bei dem mehrere Bodenbelagelemente von Fig. 1 verlegt sind;
- Fig. 4: einen Ausschnitt aus einem anderen Bodenbelag, bei dem mehrere Bodenbelagelemente von Fig. 1 verlegt sind.

Das in Fig. 1 dargestellte Bodenbelagelement 2 hat - grob gesprochen - eine länglich-rechteckige Grundform und eine Längsmittelachse 4. Der Umriß des Bodenbelagelements 2 besteht aus insgesamt sechs Verzahnungsabschnitten 6.1, 6.2, 6.3, 6.4, 6.5, 6.6, zwei Zwischen-Schrägabschnitten 8.1 und 8.2, und zwei End-Schrägabschnitten 10.1 und 10.2. Wenn man an der linken unteren Ecke 12 des Bodenbelagelements 2 beginnt und nach oben in Fig. 1 fortschreitet, ist zunächst ein erster Verzahnungsabschnitt 6.1 vorhanden. Daran schließt sich ein nach schräg links oben verlaufender Zwischen-Schrägabschnitt 8.1 an, der unter einem Winkel von 45° zur Längsmittelachse 4 verläuft. Wenn man den ersten Verzahnungsabschnitt 6.1 um eine virtuelle Drehachse, die senkrecht von der Zeichnungsebene aufragt und sich z. B. am in Fig. 1 oberen Endpunkt des ersten Verzahnungsabschnitts 6.1 befindet, um 180° dreht und dann nach links-außen und ein Stück nach oben in Fig. 1 verschiebt, erhält man einen zweiten Verzahnungsabschnitt 6.2, der sich an das in Fig. 1 obere Ende des Zwischen-Schrägabschnitts 8.1 anschließt. Wenn man den ersten Verzahnungsabschnitt 6.1 um eine virtuelle Drehachse, die sich z. B. am in Fig. 1 unteren Endpunkt 12 des ersten Verzahnungsabschnitts 6.1 befindet, um 90° im Uhrzeigersinn dreht, erhält man einen fünften Verzahnungsabschnitt 6.5, der das Bodenbelagelement 2 unten in Fig. 1 abschließt. Wenn man den fünften Verzahnungsabschnitt 6.5 um eine virtuelle Drehachse, die senkrecht von der Zeichnungsebene aufragt und sich z. B. am in Fig. 1 rechten Endpunkt des fünften Verzahnungsabschnitts 6.5 befindet, um 90° im Uhrzeigersinn dreht, erhält man einen dritten Verzahnungsabschnitt 6.3. Für die beiden zuletzt genannten Drehungen kann man sich auch eine virtuelle Drehachse 14 in der Mitte des in Fig. 1 unteren Teils des Bodenbelagelements 2 vorstellen.

In Fig. 1 oben an den zweiten Verzahnungsabschnitt 6.2 schließt sich ein End-Schrägabschnitt 10.1 an, der in Fig. 1 schräg nach rechts-oben führt und unter einem Winkel von 45° relativ zu der Längsmittelachse 4 verläuft. In der Mitte des in Fig. 1 oberen Teils des Bodenbelagelements 2 ist eine virtuelle Drehachse, die rechtwinklig von der Zeichnungsebene aufragt, eingezeichnet. Eine Drehung des zweiten Verzahnungsabschnitts um 90° im Uhrzeigersinn um die Drehachse 16 ergibt einen sechsten Verzahnungsabschnitt 6.6, der das Bodenbelagelement oben in Fig. 1 abschließt. Eine Drehung des sechsten Verzahnungsabschnitts 6.6 um 90° im Uhrzeigersinn um die Drehachse 16 oder eine Drehung des zweiten Verzahnungsabschnitts 6.2 um 180° um die Drehachse 16 ergibt einen vierten Verzahnungsabschnitt 6.4. Zwischen dem dritten Verzahnungsabschnitt 6.3 und dem vierten Verzahnungsabschnitt 6.4 befindet sich ein Zwischen-Schrägabschnitt 8.2, der in Fig. 1 von links unten nach rechts oben unter einem Winkel von 45° zu der Längsmittelachse 4 verläuft. Zwischen dem vierten Verzahnungsabschnitt und dem sechsten Verzahnungsabschnitt befindet sich ein End-Schrägabschnitt 10.2 der in Fig. 1 von rechts unten nach links oben unter einem Winkel von 45° zu der Längsmittelachse 4 verläuft.

Bei allen sechs Verzahnungsabschnitten 6.1 bis 6.6 ist jeweils eine gerade Verbindungslinie 18 zwischen den betreffenden zwei Endpunkten in unterbrochenen Linien eingezeichnet.

Man sieht, daß der erste Verzahnungsabschnitt 6.1, der dritte Verzahnungsabschnitt 6.3 und der fünfte Verzahnungsabschnitt 6.5 gleich sind und durch Drehung um 90° oder um 180° um die Drehachse 14 miteinander zur Deckung bringbar sind. Man sieht ferner, daß der zweite Verzahnungsabschnitt 6.2, der vierte Verzahnungsabschnitt 6.4 und der sechste Verzahnungsabschnitt 6.6 durch Drehung um 90° oder um 180° um die Drehachse 16 miteinander zur Deckung bringbar sind.

Wenn man den ersten Verzahnungsabschnitt 6.1 herausgreift, besteht dieser aus einem Linienzug von winklig aneinander anschließenden, geradelinigen Stücken, nämlich - im Uhrzeigersinn fortschreitend - einem ersten, kurzen Stück 20.1, einem zweiten, wesentlich längeren Stück 20.2, einem dritten, langen Stück 20.3 und einem vierten, kurzen Stück 20.4. Das erste Stück 20.1 und das vierte Stück 20.4 sind gleich lang, und das zweite Stück 20.2 und das dritte Stück 20.3 sind gleich lang. Alle vier Stücke 20.1 bis 20.4 verlaufen unter unterschiedlich großen Winkeln relativ zu der Längsmittelachse 4, wobei das vierte Stück 20.4 den geringsten Winkel hat, das zweite Stück 20.2 den nächstgrößeren Winkel hat, das dritte Stück 20.3 den nächstgrößeren Winkel hat, und das erste Stück 20.1 den größten Winkel hat.

Es ist leicht vorstellbar, daß der Linienzug aus den vier Stücken 20.1 bis 20.4 alternativ ersetzt sein könnte durch einen durchgehend gekrümmten Linienzug, der den Verlauf des Linienzugs aus den vier Stücken 20.1 bis 20.4 nachbildet und der eine sich in seinem Verlauf ändernde Krümmung hat. Ferner alternativ ist leicht vorstellbar, daß man nur die "Knickstellen" des gezeichneten Linienzugs aus den Stücken 20.1 bis 20.4 abrundet und zwischen den Abrundungen geradlinige Teile stehen läßt. Dann hat man einen Linienzug aus mehreren geradlinigen Stücken und mehreren gekrümmten Stücken vor sich.

Aus der vorangehenden Beschreibung ergibt sich auch, daß der gezeichnete Linienzug nur einen Wendepunkt hat, nämlich auf dem dritten Stück 20.3.

Man sieht, daß durch die Stücke 20.1 bis 20.4 ein Vorsprung 22 gegenüber der zugehörigen geraden Verbindungslinie 18 und ein Rücksprung 24 gegenüber der geraden Verbindungslinie 18 gebildet worden sind. Der Rücksprung 24 hat eine recht kleine Fläche. Der Vorsprung 22 hat eine sehr erheblich größere Fläche.

Der dritte Verzahnungsabschnitt 6.3 und der fünfte Verzahnungsabschnitt 6.5 sind ganz analog jeweils aus vier Stücken aufgebaut, wenn man sich wiederum im Uhrzeigersinn entlang der Verzahnungsabschnitte 6.3 und 6.5 bewegt. Überall gibt es einen flächenkleineren Rücksprung 24 und einen deutlichen flächengrößeren Vorsprung 22. Wie schon beschrieben, ist der zweite Verzahnungsabschnitt 6.2 durch 180°-Drehung des ersten Verzahnungsabschnitts 6.1 und anschließende Parallelverschiebung nach links-oben entstanden, ebenso der vierte Verzahnungsabschnitt 6.4 aus dem dritten Verzahnungsabschnitt 6.3 nach Drehung um 180° und Parallelverschiebung nach rechts-oben. Infolgedessen hat man jeweils ebenfalls vier Stücke 26.1 bis 26.4, aber jetzt ist durch jeden Verzahnungsabschnitt 6.2, 6.4, 6.6 ein flächenkleiner Vorsprung 28 und ein deutlich flächengrößerer Rücksprung 30 gebildet.

Man sieht ferner, daß der erste Verzahnungsabschnitt 6.1, der dritte Verzahnungsabschnitt 6.3 und der fünfte Verzahnungsabschnitt 6.5 alle komplementär zu dem zweiten Verzahnungsabschnitt 6.2, dem vierten Verzahnungsabschnitt 6.4 und dem sechsten Verzahnungsabschnitt 6.6 sind. Daraus resultiert, daß ein weiteres Bodenbelagelement 2 mit jedem beliebigen Verzahnungsabschnitt 6.1 oder 6.3 oder 6.5 an jedem beliebigen der Verzahnungsabschnitte 6.2 oder 6.4 oder 6.6 - ggf. nach entsprechender Drehung - angelegt werden kann. Diese Verhältnisse werden anhand der Figuren 3 und 4 noch deutlicher werden.

Das in Fig. 2 gezeichnete, abgewandelte Bodenbelagelement 2 hat die gleichen geometrischen Verhältnisse wie das in Fig. 1 gezeichnete. Allerdings weist das Bodenbelagelement 2 von Fig. 2 zusätzlich eine Scheinfuge 32 am Übergang von dem in Fig. 2 oberen Bodenbelagelement-Teil und dem in Fig. 2 unteren Bodenbelagelement-Teil. Der Verlauf der Scheinfuge 32 ist ein Linienzug aus winklig aneinander anschließenden, geraden Stücken, und der Verlauf der Scheinfuge 32 entsteht, wenn man den ersten Verzahnungsabschnitt 6.1 um 90° im Uhrzeigersinn oder den zweiten Verzahnungsabschnitt 6.2 um 90° gegen den Uhrzeigersinn oder den dritten Verzahnungsabschnitt 6.3 um 180° um die Drehachse 14 dreht. Gleichwertig kann man auch den zweiten Verzahnungsabschnitt um 90° im Uhrzeigersinn oder den vierten Verzahnungsabschnitt um 90° gegen den Uhrzeigersinn oder den sechsten Verzahnungsabschnitt 6.6 um 180° um die Drehachse 16 drehen. Die Scheinfuge 32 ist eine Nut in der Draufsichtsfläche des Bodenbelagelements, die bis zu einer relativ geringen Tiefe von oben her in das Bodenbelagelement 2 hineingeht.

In Fig. 2 ist ferner die Möglichkeit eingezeichnet, Ausnehmungen 34 am Umfang des Bodenbelagelements 2 vorzusehen, im gezeichneten Beispiel rechteckige Ausnehmungen 34. Die Ausnehmungen 34 befinden sich bei jedem der Verzahnungsabschnitte 6.1 bis 6.6 rechts von der Mitte. Wenn mehrere Bodenbelagelemente 2 nebeneinander verlegt sind, sind jeweils eine Ausnehmung 34 eines ersten Bodenbelagelements und eine Ausnehmung 34 eines zweiten Bodenbelagelements einander zugewandt und bilden gemeinsam eine leistungsfähige Wasserdurchtrittsöffnung.

Außerdem ist die Möglichkeit von kleinen, in Draufsicht halbkreisförmigen Abstandshalte-Vorsprüngen 36 eingezeichnet, und zwar bei den längeren Stücken 20.2 und 20.3 rechts von der Mitte (analog bei den längeren Stücken aller Verzahnungsabschnitte 6.1 bis 6.6) und bei den Zwischen-Schrägabschnitten 8.1 und 8.2 und bei den End-Schrägabschnitten 10.1 und 10.2 jeweils rechts von der Mitte. Auf diese Art kommt es im fertigen Verband zu zwei Kontaktstellen durch Abstandshalte-Vorsprünge 36 pro "langem Stück" jedes Verzahnungsabschnitts und pro Schrägabschnitt.

Schließlich ist an der in Fig. 2 linken Längsseite des Bodenbelagelements, etwa in der Mitte, die Möglichkeit eingezeichnet, daß man statt der "kleinen" Abstandshaltevorsprünge 36 größere Abstandshaltevorsprünge 38, rechteckig in der Draufsicht, vorsehen kann, z. B. jeweils in der Mitte des langen Stücks des Verzahnungsabschnitts und/oder des betreffenden Schrägabschnitts. In diesem Fall kommen die "großen" Abstandshalte-Vorsprünge 38 paarweise zur gegenseitigen Anlage. Die Abstandshalte-Vorsprünge 38 haben - gemessen rechtwinklig zur dortigen Kontur des Bodenbelagelements 2 - eine Dimension, daß zwischen benachbart verlegten Bodenbelagelementen 2 leistungsfähige Wasserdurchtrittsfugen gebildet werden.

Es wird betont, daß die Scheinfuge 32 und die Ausnehmungen 34 und die Abstandshalte-Vorsprünge 36 bzw. 38 nicht zwingend gemeinsam vorhanden sein müssen (wie in Fig. 2 gezeichnet), sondern daß man durchaus wahlweise nur eine Scheinfuge 32 oder nur Ausnehmungen 34 oder nur Abstandshalte-Vorsprünge 36 bzw. 38, oder auch Kombinationen von jeweils zwei dieser Merkmale, verwirklichen kann.

Fig. 3 zeigt ein erstes Beispiel, wie man die Bodenbelagelemente von Fig. 1 verlegen kann. Gezeichnet ist der sogenannte Läuferverband. Alle Bodenbelagelemente 2 haben den sechsten Verzahnungsabschnitt oben in Fig. 3 (also wie auch in Fig. 1 gezeichnet) und sind mit ihren Längsmittelachsen 4 entweder fluchtend oder parallel zueinander orientiert. Wenn man in Fig. 3 die am weitesten links befindliche, in Fig. 3 von oben nach unten führende Verlegereihe betrachtet, dann schließt immer ein dritter Verzahnungsabschnitt 6.3 an einen sechsten Verzahnungsabschnitt 6.6 an. Wenn man hingegen die in Fig. 3 mittlere Verlegereihe, die von oben nach unten führt, betrachtet, dann sind die Bodenbelagelemente 2 dieser Verlegereihe um etwa eine halbe Bodenbelagelementlänge in Längsrichtung gegenüber den Bodenbelagelementen 2 der zuvor betrachteten Verlegereihe versetzt. Ebenso ist das Verhältnis zwischen der mittleren Verlegereihe und der in Fig. 3 ganz rechten, von oben nach unten führenden, dritten Verlegereihe.

Wenn man z. B. in Fig. 3 die Bodenbelagelemente der mittleren Verlegereihe um 180° dreht (so daß nun bei jedem Bodenbelagelement der dritte Verzahnungsabschnitt 6.3 nach oben in Fig. 3 weist), dann sieht man sofort, daß zwischen der ganz linken, ersten Verlegereihe und der mittleren Verlegereihe kein Längsversatz um etwa eine halbe Bodenbelagelementlänge vorhanden ist, um die Bodenbelagelemente 2 der mittleren Verlegereihe verzahnend anlegen zu können. Dies ist ein zweites, mögliches Verlegemuster.

In Fig. 4 ist ein drittes mögliches Verlegemuster gezeichnet, nämlich der sogenannte Fischgrätverband. Beim Fischgrätverband liegt in der schrägen Fischgrätreihe 40 jeweils an einem dritten Verzahnungsabschnitt eines Bodenbelagelements 2 ein zweiter Verzahnungsabschnitt eines benachbarten Bodenbelagelements 2 an. Zwischen den Bodenbelagelementen 2 in dieser schrägen Fischgrätreihe 40 besteht jeweils ein Längsversatz um etwa eine halbe Bodenbelagelementlänge; die Längsmittelachsen 4 der Bodenbelagelemente 2 sind parallel zueinander ausgerichtet; die Bodenbelagelemente sind nicht um 180° gegeneinander verdreht. In der nächsten, benachbarten, schrägen Fischgrätreihe 42 sind alle Bodenbelagelemente um 90° gegenüber der Längsrichtung in der ersten betrachteten Fischgrätreihe 40 gedreht. An den vierten Verzahnungsabschnitt jedes Bodenbelagelements ist ein erster Verzahnungsabschnitt eines benachbarten Bodenbelagelements 2 angelegt. Die fünften Verzahnungsabschnitte der Bodenbelagelemente 2 der zweiten Fischgrätreihe 42 liegen jeweils an einem vierten Verzahnungsabschnitt der Bodenbelagelemente 2 der ersten Fischgrätreihe 40 an.

Außerdem sind in Fig. 4 sogenannte Rand-Bodenbelagelemente 44a, 44b, 44c und 44d eingezeichnet. Die Rand-Bodenbelagelemente 44a und 44b haben im wesentlichen die halbe Größe eines Bodenbelagelements 2; die Rand-Bodenbelagelemente 44c und 44d haben jeweils im wesentlichen die Größe eines ganzen Bodenbelagelements 2. Alle Rand-Bodenbelagelemente 44a bis 44d haben eine geradlinige Begrenzungsseite.

In allen Zeichnungsfiguren sind die Bodenbelagelemente 2 so gezeichnet, daß ihre Umrißflächen rechtwinklig zur Zeichnungsebene verlaufen. Es wird darauf hingewiesen, daß dies nicht zwingend der Fall sein muß, z. B. könnte unterhalb der Nutzseite, auf die man in den Zeichnungsfiguren blickt, eine Art Stufe nach außen oder nach innen vorhanden sein. Während man die Aussparungen 34 normalerweise von ganz oben bis ganz unten durchgehen läßt, ist es bevorzugt, die Abstandshalte-Vorsprünge 36 bzw. 38 ein Stück unterhalb des Niveaus der Nutzseiten enden zu lassen.

Normalerweise sind sowohl die in den Zeichnungsfiguren sichtbare Nutzfläche als auch die beim Verlegen auf dem Untergrund, typischerweise ein Sandbett, plazierte Unterseite - ggf. mit Ausnahme einer Scheinfuge 32 - ebene Flächen. Auch das ist nicht zwingend, man könnte z. B. eine Rillung in der Nutzseite vorsehen oder bestimmte Flächenbereiche gegenüber der Nutzfläche ein Stück absenken oder ein Stück erhöhen.

In den meisten Fällen bildet man Bodenbelagelemente mit einer Fase am Übergang zwischen der Nutzfläche und dem Außenumriß aus, meist in Form einer kleinen 45°-Abschrägung. Analog kann man den Übergang zwischen der Scheinfuge 32 und der Nutzfläche des Bodenbelagelements machen. Diese Abschrägungen sind zur Erhöhung der Übersichtlichkeit der Zeichnungsfiguren nicht eingezeichnet.

## Patentansprüche

1. Bodenbelagelement aus Kunststeinmaterial mit einer Grundform, die - grob gesprochen - länglich-rechteckig ist, und mit Verzahnungen am Umfang,
**gekennzeichnet durch** die folgenden Merkmale in Kombination:
(a) an einer ersten Längsseite des Bodenbelagelements folgen ein erster Verzahnungsabschnitt, ein weiter nach außen führender Zwischen-Schrägabschnitt, ein zweiter Verzahnungsabschnitt, und ein weiter nach innen führender End-Schrägabschnitt aufeinander, wobei der zweite Verzahnungsabschnitt dem ersten Verzahnungsabschnitt, um 180° gedreht und nach außen verschoben, entspricht;
(b) an einer zweiten Längsseite des Bodenbelagelements folgen ein dritter Verzahnungsabschnitt, ein weiter nach außen führender Zwischen-Schrägabschnitt, ein vierter Verzahnungsabschnitt und ein weiter nach innen führender End-Schrägabschnitt aufeinander, wobei der vierte Verzahnungsabschnitt dem dritten Verzahnungsabschnitt um 180° gedreht und nach außen verschoben, entspricht;
(c) an einer ersten Querseite des Bodenbelagelements befindet sich ein fünfter Verzahnungsabschnitt, der von dem ersten zu dem dritten Verzahnungsabschnitt führt;
(d) an einer zweiten Querseite des Bodenbelagelements befindet sich ein sechster Verzahnungsabschnitt, der von dem einen End-Schrägabschnitt zu dem anderen End-Schrägabschnitt führt;
(e) der zweite Verzahnungsabschnitt, der vierte Verzahnungsabschnitt und der sechste Verzahnungsabschnitt sind gleich und **durch** Drehung um 90° oder 180° um eine virtuelle, erste Drehachse, die von der Draufsichtsfläche des Bodenbelagelements aufragt, miteinander zur Deckung bringbar;
(f) der erste Verzahnungsabschnitt, der dritte Verzahnungsabschnitt und der fünfte Verzahnungsabschnitt sind gleich und **durch** Drehung um 90° oder 180° um eine virtuelle, zweite Drehachse, die von der Draufsichtsfläche des Bodenbelagelements aufragt, miteinander zur Deckung bringbar.

2. Bodenbelagelement nach Anspruch 1,
**dadurch gekennzeichnet, daß** alle genannten Verzahnungsabschnitte jeweils mindestens einen Vorsprung und einen Rücksprung gegenüber einer geraden Verbindungslinie ihrer Endpunkte aufweisen.

3. Bodenbelagelement nach Anspruch 1,
**dadurch gekennzeichnet, daß** der erste, der dritte und der fünfte Verzahnungsabschnitt jeweils durchgehend außerhalb einer geraden Verbindungslinie seiner Endpunkte verläuft und daß der zweite, der vierte und der sechste Verzahnungsabschnitt jeweils durchgehend innerhalb einer geraden Verbindungslinie seiner Endpunkte verläuft.

4. Bodenbelagelement nach Anspruch 1,
**dadurch gekennzeichnet, daß** der erste, der dritte und der fünfte Verzahnungsabschnitt jeweils durchgehend innerhalb einer geraden Verbindungslinie seiner Endpunkte verläuft und daß der zweite, der vierte und der sechste Verzahnungsabschnitt jeweils durchgehend außerhalb einer geraden Verbindungslinie seiner Endpunkte verläuft.

5. Bodenbelagelement nach einem der Ansprüche 1 bis 4,
**dadurch gekennzeichnet, daß** die Zwischen-Schrägabschnitte und die End-Schrägabschnitte von Verzahnung unbesetzt sind.

6. Bodenbelagelement nach Anspruch 5,
**dadurch gekennzeichnet, daß** die Zwischen-Schrägabschnitte und die End-Schrägabschnitte jeweils unter einem Winkel von 45° relativ zu der Mittellängsachse des Bodenbelagelements verlaufen.

7. Bodenbelagelement nach einem der Ansprüche 1 bis 6,
**dadurch gekennzeichnet, daß** die gerade Verbindungslinie der Endpunkte bei den genannten Verzahnungsabschnitten jeweils länger ist als die gerade Verbindungslinie der Endpunkte bei den Zwischen-Schrägabschnitten und den End-Schrägabschnitten.

8. Bodenbelagelement nach Anspruch 7,
**dadurch gekennzeichnet, daß** die gerade Verbindungslinie der Endpunkte bei den genannten Verzahnungsabschnitten jeweils mindestens 1,5 mal so lang, vorzugsweise mindestens 2,0 mal so lang, höchst vorzugsweise mindestens 2,5 mal so lang, ist, wie die gerade Verbindungslinie der Endpunkte bei den Zwischen-Schrägabschnitten und den End-Schrägabschnitten.

9. Bodenbelagelement nach einem der Ansprüche 1 bis 8,
**dadurch gekennzeichnet, daß** weder der erste und der dritte Verzahnungsabschnitt noch der zweite und der vierte Verzahnungsabschnitt spiegelbildlich zueinander sind.

10. Bodenbelagelement nach einem der Ansprüche 1 bis 9,
**dadurch gekennzeichnet, daß** weder der erste und der dritte Verzahnungsabschnitt noch der zweite und der vierte Verzahnungsabschnitt durch Parallelverschiebung zur Deckung bringbar sind.

11. Bodenbelagelement nach einem der Ansprüche 1 bis 10,
**dadurch gekennzeichnet, daß** die genannten Verzahnungsabschnitte jeweils ein Linienzug von winklig aneinander anschließenden, geradlinigen Stücken sind.

12. Bodenbelagelement nach Anspruch 11,
**dadurch gekennzeichnet, daß** die genannten Verzahnungsabschnitte jeweils ein Linienzug aus mindestens drei winklig aneinander anschließenden, geradlinigen Stücken sind, vorzugsweise aus drei dieser Stücke oder aus vier dieser Stücke.

13. Bodenbelagelement nach einem der Ansprüche 1 bis 10,
**dadurch gekennzeichnet, daß** die genannten Verzahnungsabschnitte jeweils ein gekrümmter Linienzug sind.

14. Bodenbelagelement nach einem der Ansprüche 1 bis 10,
**dadurch gekennzeichnet, daß** die genannten Verzahnungsabschnitte jeweils ein Linienzug mit mindestens einem geradlinigen Stück und mit mindestens einem gekrümmten Stück sind.

15. Bodenbelagelement nach einem der Ansprüche 1 bis 14,
**dadurch gekennzeichnet, daß** es am Umfang mit Abstandhalte-Vorsprüngen versehen ist, wobei die Abstandhalte-Vorsprünge bei der Betrachtung der in den Ansprüchen 1 bis 14 angesprochenen, geometrischen Verhältnisse unberücksichtigt bleiben.

16. Bodenbelagelement nach einem der Ansprüche 1 bis 15,
**dadurch gekennzeichnet, daß** es am Umfang mit Ausnehmungen zur Schaffung leistungsfähiger Wasserdurchtrittsöffnungen versehen ist, wobei die Ausnehmungen bei der Betrachtung der in den Ansprüchen 1 bis 14 angesprochenen, geometrischen Verhältnisse unberücksichtigt bleiben.

17. Bodenbelagelement nach einem der Ansprüche 1 bis 16,
**dadurch gekennzeichnet, daß** es an seiner Oberseite eine Scheinfuge aufweist, deren Verlauf dem fünften Verzahnungsabschnitt nach Drehung um 180° um die virtuelle, zweite Drehachse entspricht und die von einem Endpunkt des ersten Verzahnungsabschnitts zu einem Endpunkt des dritten Verzahnungsabschnitts führt.
